# EUROPÄISCHE PATENTSCHRIFT

(11) **EP 0 971 122 B1**
(45) Veröffentlichungstag und Bekanntmachung des Hinweises auf die Patenterteilung: **14.05.2003**
(21) Anmeldenummer: 99113211.9
(22) Anmeldetag: 08.07.1999
(51) Int. Cl.: F02M 59/20, F02M 59/24, F02M 59/26, F02M 59/22

(54) **Kraftstoffeinspritzpumpe für eine Brennkraftmaschine**
Fuel injection pump for an internal combustion engine
Pompe à injection de carburant pour un moteur à combustion interne

(30) Priorität: 10.07.1998 DE 19831077
(43) Veröffentlichungstag der Anmeldung: 12.01.2000
(73) Patentinhaber: L'ORANGE GMBH, D-70435 Stuttgart (DE)
(72) Erfinder: Prillwitz, Rolf, 71696 Möglingen (DE); Koch, Hans-Joachim, 72293 Glatten (DE)
(74) Vertreter: Winter, Josef

(56) Entgegenhaltungen:
- CH-A- 328 209
- DE-A- 3 241 572
- DE-A- 3 801 929
- US-A- 2 537 087
- US-A- 2 810 375
- PATENT ABSTRACTS OF JAPAN vol. 008, no. 186 (M-320), 25. August 1984 (1984-08-25) & JP 59 077046 A (NIPPON DENSO KK), 2. Mai 1984 (1984-05-02)
- PATENT ABSTRACTS OF JAPAN vol. 009, no. 198 (M-404), 15. August 1985 (1985-08-15) & JP 60 062658 A (MITSUBISHI JUKOGYO KK), 10. April 1985 (1985-04-10)

## Beschreibung

Die Erfindung betrifft eine Kraftstoffeinspritzpumpe für eine Brennkraftmaschine nach dem Oberbegriff des Anspruchs 1.

Eine solche Kraftstoffeinspritzpumpe umfaßt einen in einem Pumpenzylinder geführten Pumpenkolben und einen von dem Pumpenkolben begrenzten Druckraum, aus welchem der von dem Pumpenkolben geförderte Kraftstoff über einen Förderkanal zur Zuführung in den Brennraum der Brennkraftmaschine abgegeben wird. Der Pumpenkolben verfügt über eine obere, druckraumseitig gelegene Steuerkante und mindestens eine untere Steuerkante, welche durch Überstreichen von mindestens einer mit einem Saugraum der Kraftstoffeinspritzpumpe in Verbindung stehenden, in den Druckraum mündenden Steuerbohrung Beginn und Ende der Kraftstofförderung der Einspritzpumpe bestimmen.

Während bei einer derartigen Kraftstoffeinspritzpumpe das Ende und damit die Zeitdauer der Kraftstoffeinspritzung durch die untere Steuerkante des Pumpenkolbens verstellbar ist, welche bezüglich der Achse des Pumpenkolbens schräg verläuft und durch Drehung desselben in eine unterschiedliche Lage zu der oder den Steuerbohrungen gebracht werden kann, ist der Beginn der Einspritzung bei einer Kraftstoffeinspritzpumpe dieser Art zunächst nicht verstellbar.

Eine Möglichkeit zur Verstellung des Beginns der Kraftstoffeinspritzung ist unter dem Gesichtspunkt einer Verminderung der Verbrauchs- und Emissionswerte der Brennkraftmaschine, insbesondere bei Dieselmotoren jedoch wünschenswert.

Es sind bereits Systeme zur Verstellung des Beginns der Einspritzung bei Kraftstoffeinspritzpumpen der vorausgesetzten Art bekannt geworden, welche ein elektronisch gesteuertes Magnetventil umfassen, mit dessen Hilfe der von dem Pumpenkolben beaufschlagte Druckraum der Kraftstoffeinspritzpumpe zum Zwecke einer Verzögerung des Einspritzbeginns gegenüber dem Saugraum der Kraftstoffeinspritzpumpe druckentlastbar ist. Ein Nachteil hiervon ist jedoch der große damit verbundene Aufwand.

Aus dem JP-Abstract 59077046 A geht eine Kraftstoffeinspritzpumpe als bekannt hervor, bei der ein in einer Bohrung verschieblich angeordneter Ausweichkolben vorgesehen ist, welcher einen mit dem Druckraum der Kraftstoffeinspritzpumpe in Verbindung stehenden Ausweichraum begrenzt. Der Ausweichkolben wirkt mit einem von einer Verstellstange gebildeten Anschlag zusammen, wobei die Verstellstange mittels eines hydraulisch betätigbaren Kolbens verstellbar ist, um den Ausweichhub für den Ausweichkolben einzustellen. Durch die Einrichtung kann der Einspritzbeginn gesteuert werden.

Um einen in Abhängigkeit von der Drehzahl veränderlichen Anstieg des Einspritzdrucks und auch einen veränderlichen Einspritzbeginn zu erreichen, soll gemäß der DE 38 01 929 A1 eine von dem Einspritzdruck entgegen der Wirkung von Federn verstellbare Steuerkolbenanordnung vorgesehen sein. Die Steuerkolbenanordnung weist einen ersten, von dem Einspritzdruck im Druckraum der Einspritzpumpe direkt beaufschlagten Steuerkolben und einen zweiten mit diesem unter Zwischenschaltung einer Druckfeder gekoppelten Steuerkolben auf, der mit dem ersten Steuerkolben zur Bildung eines Ventils zusammenwirkt, das zur Versperrung einer Drosselbohrung ausgebildet ist, die den Druckraum mit einem Auslassraum verbindet.

Die Aufgabe der Erfindung ist es somit, eine Kraftstoffeinspritzpumpe der vorausgesetzten Art so weiterzubilden, dass auf relativ einfache Weise eine Verstellung des Beginns der Kraftstoffeinspritzung möglich ist.

Diese Aufgabe wird durch eine Kraftstoffeinspritzpumpe mit den Merkmalen des Anspruchs 1 gelöst.

Vorteilhafte Weiterbildungen der erfindungsgemäßen Kraftstoffeinspritzpumpe sind in den Unteransprüchen gekennzeichnet.

Gemäß der Erfindung wird eine Kraftstoffeinspritzpumpe für eine Brennkraftmaschine geschaffen, die einen in einem Pumpenzylinder geführten Pumpenkolben und einen von dem Pumpenkolben begrenzten Druckraum aufweist, aus welchem der von dem Pumpenkolben geförderte Kraftstoff über einen Förderkanal zur Zuführung in den Brennraum der Brennkraftmaschine abgegeben wird. Der Pumpenkolben verfügt über eine obere, druckraumseitig gelegene Steuerkante und mindestens eine untere Steuerkante, welche durch Überstreichen von mindestens einer mit einem Saugraum der Kraftstoffeinspritzpumpe in Verbindung stehenden, in den Druckraum mündenden Steuerbohrung Beginn und Ende der Kraftstoffförderung der Einspritzpumpe bestimmen. Zur Verstellung des Beginns der Kraftstoffeinspritzung ist ein in einer Bohrung verschieblich angeordneter Ausweichkolben vorgesehen, welcher einen mit dem Druckraum in Verbindung stehenden Ausweichraum begrenzt und im Sinne einer Vergrößerung des Ausweichraums über einen Ausweichhub s zwischen einer Anfangslage und einer Endlage verschiebbar ist. Weiterhin sind Mittel zur Verstellung des Ausweichhubs s des Ausweichkolbens vorgesehen. Die Mittel zur Verstellung des Ausweichhubs s des Ausweichkolbens sind durch eine hydraulisch betätigte Verstelleinrichtung gebildet in Form eines in einer Bohrung verschiebbaren, von einem unter Druck stehenden Fluid beaufschlagbaren Steuerkolbens, dessen Lage die Größe des Ausweichhubs des Ausweichkolbens bestimmt. Eine Steuereinrichtung dient zum Zu- und Abschalten des den Steuerkolben betätigenden hydraulischen Drucks.

Erfindungsgemäß sind der Steuerkolben und der Ausweichkolben in einer gemeinsamen Bohrung verschieblich gelagert, wobei der Steuerkolben eine den Ausweichhub s des Ausweichkolbens begrenzende Anlagefläche aufweist.

Ein Vorteil der erfindungsgemäßen Kraftstoffeinspritzpumpe ist es, dass der Beginn der Kraftstoffeinspritzung auf einfache Weise mittels des zur Verschiebung des Ausweichkolbens erforderlichen Kraftstoffvolumens verzögert werden kann, wobei die Mittel zur Verstellung des Ausweichhubs des Ausweichkolbens auf einfache Weise so ausgebildet sein können, dass sie eine Verschiebung des Ausweichkolbens zulassen oder nicht, also eine Verstellung des Einspritzbeginns von früh nach spät oder von spät nach früh.

Gemäß einer Weiterbildung hiervon ist der Ausweichkolben am druckraumseitigen Ende im an das Pumpengehäuse anschließenden Anschlussstück angeordnet, wobei ein den von dem Ausweichkolben begrenzten Ausweichraum mit dem Druckraum verbindender Verbindungskanal an der Stirnseite des Druckraums mündet. Dies bedeutet eine platzsparende Ausbildung der erfindungsgemäßen Kraftstoffeinspritzpumpe, wodurch diese auch bei beengten Raumverhältnissen einsetzbar ist.

Gemäß einer Ausführungsform der erfindungsgemäßen Kraftstoffeinspritzpumpe ist es vorgesehen, dass der Ausweichkolben durch eine Hilfsfeder zur Rückführung in seine Anfangslage federbelastet ist. Dies ist eine einfache Maßnahme, um den Ausweichkolben nach dem Ende der Kraftstoffeinspritzung wieder in seine Anfangslage zurückzuführen.

Alternativ oder zusätzlich dazu kann es vorgesehen sein, dass der Ausweichkolben zum Zwecke der Rückführung in seine Anfangslage an seiner Rückseite über einen Verbindungskanal mit dem Saugraum der Kraftstoffpumpe gekoppelt ist. In diesem Falle erfolgt die Rückführung des Ausweichkolbens in seine Anfangslage durch den im Saugraum der Kraftstoffpumpe anliegenden Vordruck.

Vorteilhafterweise hat der Steuerkolben eine größere von dem unter Druck stehenden Fluid beaufschlagbare Fläche als die von dem im Druckraum der Kraftstoffeinspritzpumpe befindlichen unter Druck stehenden Kraftstoff beaufschlagte Fläche des Ausweichkolbens. Dies ermöglicht die Verwendung eines geringeren Drucks zur Betätigung des Steuerkolbens als der von der Kraftstoffeinspritzpumpe gelieferte hohe Kraftstoffeinspritzdruck.

Eine vorteilhaft einfache Ausführungsform hiervon besteht darin, dass an dem Ausweichkolben ein mit einer den zum Druckraum führenden Verbindungskanal umgebenden Dichtfläche zusammenwirkender Flachsitz ausgebildet ist, wobei die bei an der Dichtfläche anliegendem Flachsitz von dem im Druckraum befindlichen unter Druck stehenden Kraftstoff beaufschlagte Fläche des Ausweichkolbens kleiner als die von dem unter Druck stehenden Fluid beaufschlagte Fläche des Steuerkolbens ist.

Vorteilhafterweise wird das Schmieröl der Brennkraftmaschine zur hydraulischen Betätigung des Steuerkolbens verwendet.

Vorzugsweise ist der Steuerkolben zwischen einer Anfangslage und einer durch einen Anschlag begrenzten Endlage verschiebbar.

Eine vorteilhafte Weiterbildung hiervon besteht darin, daß der die Endlage des Steuerkolbens begrenzende Anschlag verstellbar ist, und daß Mittel zur Verstellung des Anschlags vorgesehen sind.

Gemäß einer vorteilhaften Ausführungsform ist es vorgesehen, daß die Mittel zur Verstellung des Anschlags durch eine mittels eines Stellmotors drehbare Gewindespindel gebildet sind.

Eine alternative Möglichkeit zur hydraulischen Verstellung des Ausweichhubs besteht darin, daß die Mittel zur Verstellung des Ausweichhubs des Ausweichkolbens durch eine mittels eines Stellmotors drehbare Gewindespindel gebildet sind, welche eine Verschiebung eines die Anfangs- oder Endlage des Ausweichkolbens begrenzenden Anschlags bewirken.

Im folgenden wird ein Ausführungsbeispiel der erfindungsgemäßen Kraftstoffeinspritzpumpe anhand der Zeichnung erläutert. Es zeigen:
Figuren 1a) bis 1c) jeweils eine teilweise Schnittdarstellung einer Kraftstoffeinspritzpumpe gemäß einem Ausführungsbeispiel der Erfindung, bei welchem die Mittel zur Verstellung des Ausweichhubs des Ausweichkolbens durch eine hydraulisch betätigte Verstelleinrichtung gebildet sind, wobei die Figuren 1a) und 1b) die im Sinne eines späteren Einspritzbeginns betätigte Verstelleinrichtung und Figur 1c) die im Sinne eines früheren Einspritzbeginns betätigte Verstelleinrichtung zeigen.

In den Figuren 1a) bis 1c) bedeutet Bezugszeichen 1a ein Anschlußstück auf einem Pumpengehäuse 1c der Kraftstoffeinspritzpumpe, wobei im Pumpengehäuse 1c ein Pumpenzylinder 1b ausgebildet ist. In dem Pumpenzylinder 1b ist ein Pumpenkolben 2 in Axialrichtung verschieblich gelagert, welcher einen an der Oberseite des Pumpenzylinders 1b ausgebildeten Druckraum 3 begrenzt Die dem Druckraum 3 zugewandte Stirnseite des Pumpenkolbens 2 bildet einen Kolbenkopf 5. Der Pumpenkolben 2 verfügt an seinem in den Figuren nicht mehr dargestellten unteren Ende über einen Kolbenfuß, durch den er mittels eines von der Brennkraftmaschine angetriebenen Nockens in oszillierender Weise angetrieben wird. Weiterhin ist am unteren Ende des Pumpenkolbens 2 eine ebenfalls in den Figuren nicht mehr dargestellte Kolbenfahne angeordnet, mittels welcher der Pumpenkolben 2 zur Steuerung von Einspritzdauer und -menge über einen vorgegebenen Winkelbereich um seine Achse verdrehbar ist.

Am Kolbenkopf 5 verfügt der Pumpenkolben 2 über eine obere, druckraumseitig gelegene Steuerkante 6. Weiterhin sind an dem Pumpenkolben 2 zwei untere, schrägverlaufende Steuerkanten 7 ausgebildet. Die obere Steuerkante 6 und die unteren Steuerkanten 7 begrenzen zusammen mit einer eine Verbindung des Druckraums 3 mit der Unterseite der schrägen Steuerkanten 7 herstellenden Kolbennut 8 jeweils ein Steuerdreieck, welches durch Überstreichen von jeweils einer mit einem Saugraum 20 außerhalb des Pumpenzylinders 1b in Verbindung stehenden, in den Druckraum 3 mündenden Steuerbohrung 4a, 4b Beginn und Ende der Kraftstofförderung der Einspritzpumpe bestimmt. Durch das Verdrehen des Pumpenkolbens 2 mittels der vorher genannten Kolbenfahne wird durch Veränderung der gegenseitigen Lage von unterer Steuerkante 7 und Steuerbohrung 4a, 4b das Ende der Kraftstofförderung und damit die Einspritzdauer eingestellt. Demgegenüber ist der Beginn der Kraftstofförderung durch die gegenseitige Lage von oberer Steuerkante 6 und den Steuerbohrungen 4a,4b unveränderlich festgelegt. Insoweit entspricht die beschriebene Kraftstoffeinspritzpumpe dem Bekannten.

Der von dem Pumpenkolben 2 aus dem Druckraum 3 verdrängte Kraftstoff wird über einen ein Druckventil 21 enthaltenden Förderkanal 9 und über einen Druckanschluß 22 zur Abgabe an ein Kraftstoffeinspritzventil zur Einspritzung in den Brennraum der Brennkraftmaschine geliefert.

Im Anschlußstück 1a ist dem Pumpenkolben 2 druckraumseitig vorgelagert ein Ausweichkolben 12 in einer Bohrung 10 verschieblich angeordnet. Der Ausweichkolben 12 begrenzt an seiner Unterseite einen Ausweichraum 18, vergleiche Figur 1b), der über einen Verbindungskanal 19 mit dem Druckraum 3 der Kraftstoffeinspritzpumpe in Verbindung steht Der Ausweichkolben 12 ist im Sinne einer Vergrößerung des Ausweichraums 18 zwischen einer Anfangslage und einer Endlage über einen Ausweichhub s verschiebbar, vergleiche Figur 1a).

An der Rückseite des Ausweichkolbens 12 ist ebenfalls in der Bohrung 10 ein Steuerkolben 11 verschieblich gelagert angeordnet. Zwischen dem Ausweichkolben 12 und dem Steuerkolben 11 ist eine Hilfsfeder 13 vorgesehen, welche den Ausweichkolben 12 In Richtung auf seine dem Druckraum 3 nähere Anfangslage zwingt. Weiterhin ist ein zwischen dem Ausweichkolben 12 und dem Steuerkolben 11 eingeschlossenes Volumen über einen Verbindungskanal 14 mit dem Saugraum 20 gekoppelt. Der Raum oberhalb des Steuerkolbens 11 ist über einen Hydraulikkanal 17 mit einem Hydraulikanschluß 16 verbunden, welcher mit einer in der Figur nicht dargestellten Steuerhydraulik in Verbindung steht. Am oberen Ende der Bohrung 10 ist ein Anschlag 15 ausgebildet, welcher der Begrenzung des Verschiebungswegs des Steuerkolbens 12 nach oben dient. Der in der Bohrung 10 verschieblich gelagerte Steuerkolben 11 bildet eine hydraulisch betätigte Verstelleinrichtung zur Verstellung des Ausweichhubs s des Ausweichkolbens 12.

Wie in Figur 1b) im einzelnen erkennbar ist, ist an der Unterseite des Ausweichkolbens 12 ein Flachsitz 12a ausgebildet, welcher mit einer den zum Druckraum 3 führenden Verbindungskanal 19 umgebenden Dichtfläche 12b zusammenwirkt. Wenn der Flachsitz 12a an der Dichtfläche 12b anliegt, ist die von dem im Druckraum 3 der Kraftstoffeinspritzpumpe befindlichen unter Druck stehenden Kraftstoff beaufschlagte Fläche des Ausweichkolbens 12 kleiner als die Fläche des Steuerkolbens 11, welche über den Hydraulikkanal 17 von der Steuerhydraulik mit Druck beaufschlagt wird. Das heißt, es ist ein kleinerer über den Hydraulikkanal 17 zugeführter Druck ausreichend, um den Ausweichkolben 12 mit dem Flachsitz 12a an der Dichtfläche 12b zu halten, als der Druck des Kraftstoffs in dem Druckraum 3. Dies gestattet beispielsweise die Verwendung eines Schmieröldrucks von 300 bar für die hydraulische Betätigung des Steuerkolbens 11.

Mittels des über den Hydraulikkanal 17 zugeführten Drucks ist somit der Steuerkolben 11 zwischen einer Anfangslage, welche dann gegeben ist, wenn der Ausweichkolben 12 mit seinem Flachsitz 12a an der Dichtfläche 12b anliegt und der Steuerkolben 12 seinerseits an dem Ausweichkolben 12 anliegt, und einer Endlage verschiebbar, die durch das Anliegen des Steuerkolbens 11 an dem Anschlag 15 gegeben ist.

Nun soll anhand der Figuren 1a) bis 1c) die Funktion des Ausweichkolbens 12 und deren Auswirkung auf die zeitliche Lage des Beginns der Kraftstoffeinspritzung im einzelnen beschrieben werden.

Figur 1a) zeigt die Kraftstoffeinspritzpumpe in einem Zustand, in welchem sich der Pumpenkolben 2 in seinem unteren Totpunkt befindet. Der Steuerkolben 11 ist nicht über den Hydralikkanal 17 druckbeaufschlagt, so daß aufgrund der Federkraft der Hilfsfeder 13 und des über den Verbindungskanal 14 anliegenden Drucks des Saugraums 20 sich der Steuerkolben 11 an dem oberen Anschlag 15 befindet und der Ausweichkolben 12 mit seinem Flachsitz 12a an der Dichtfläche 12b anliegt. Der Saugraumdruck Pₛ nimmt vor Beginn jeder Einspritzung typischerweise einen Wert von bis zu 15 bar an. In diesem Zustand ist der Ausweichkolben 12 vorbereitet für eine Ausweichbewegung um den Ausweichhub s in Richtung auf den Steuerkolben 11.

Bei der Aufwärtsbewegung des Pumpenkolbens 12 steigt, nachdem die obere Steuerkante 6 an den Steuerbohrungen 4a, 4b vorbeigestrichen ist, der Druck im Druckraum 3 an und dies überträgt sich über den Verbindungskanal 19 auf die von dem Flachsitz 12a freigegebene Fläche an der Unterseite des Ausweichkolbens 12. Wenn die dadurch bewirkte Kraft die aus der Federkraft der Hilfsfeder 13 und die aus dem Saugraum 20 über den Verbindungskanal 14 übertragene Druckkraft resultierende Kraft überschreitet, beginnt der Ausweichkolben 12 um den Hub s auszuweichen und entnimmt damit dem Pumpendruckraum 3 das durch den Querschnitt der Bohrung 10 und den Ausweichhub s definierte Volumen. Hierdurch verzögert sich der weitere Anstieg in dem Druckraum 3 der Kraftstoffeinspritzpumpe bis zur Beendigung des Ausweichens des Ausweichkolbens 12, wenn dieser an dem Steuerkolben 11 anliegt. Aufgrund des dann weiter ansteigenden Drucks im Druckraum 3 wird der Öffnungsdruck des Druckventils 21 überschritten und damit die Abgabe des Kraftstoffs aus dem Pumpendruckraum 3 zum
Kraftstoffeinspritzventil der Brennkraftmaschine freigegeben. Dieser Zustand, bei dem der Ausweichkolben 12 am Ende seiner Ausweichbewegung an dem Steuerkolben 11 anliegt, ist in Figur 1b) dargestellt.

Wenn der Pumpvorgang dann beendet wird, indem die untere Steuerkante 7 die Steuerbohrungen 4a, 4b freigibt, fällt der Druck im Pumpendruckraum 3 schlagartig ab, wodurch der Ausweichkolben 12 aufgrund der Federkraft der Hilfsfeder 13 und der Wirkung des über den Verbindungskanal 14 zur Rückseite des Ausweichkolbens 12 übertragenen Saugraumdrucks In die in Figur 1a) gezeigte Ausgangslage zurückbewegt wird. Nach Umkehrung der Bewegung des Pumpenkolbens 2 und Rückkehr zum unteren Totpunkt ist wieder die in Figur 1a) gezeigte Ausgangsposition für einen neuen Pumpvorgang erreicht.

Figur 1c) zeigt den Zustand, in welchem sich der Steuerkolben 11 und der Ausweichkolben 12 in ihrer unteren Position für einen früheren Einspritzbeginn befinden. Aufgrund des über den Hydraulikkanal 17 an dem Steuerkolben 11 anliegenden Hydraulikdrucks, welcher beispielsweise 300 bar beträgt, wird der Ausweichkolben 12 wegen des Größenverhältnisses zwischen der von dem Hydraulikdruck beaufschlagten Fläche des Steuerkolbens 11 und der innerhalb des Flachsitzes 12a befindlichen, über den Verbindungskanal 19 von dem im Druckraum 3 herrschenden Kraftstoffdruck beaufschlagten Fläche des Ausweichkolbens 12 dieser mit seinem Flachsitz 12a zuverlässig auf der Dichtfläche 12b gehalten und damit eine Ausweichbewegung desselben unmöglich gemacht, obwohl der Kraftstoffdruck im Druckraum 3 einen wesentlich höheren Wert erreicht. Um beispielsweise bei einem maximalen Kraftstoffdruck im Pumpendruckraum 3 von 2250 bar und einem Hydraulikdruck von 250 bar noch ein Halten des Ausweichkolbens 12 in seiner unteren Position zu gewährleisten, genügt ein Größenverhältnis von 9:1 der genannten druckbeaufschlagten Flächen des Steuerkolbens 11 bzw. des Ausweichkolbens 12.

Damit setzt beim Versperren der Steuerbohrungen 4a, 4b durch die obere Steuerkante 6 ein sofortiger Druckanstieg ein, welcher ohne Verzögerung beim Überschreiten des Öffnungsdrucks des Druckventils 21 zum Beginn des Einspritzvorgangs führt.

Bei dem in den Figuren 1a) bis 1c) dargestellten Ausführungsbeispiel der erfindungsgemäßen Kraftstoffeinspritzpumpe erfolgt mittels des Steuerkolbens 11 eine Umschaltung zwischen zwei Zuständen, nämlich einem, in welchem der Ausweichkolben 12 freigegeben ist und damit durch dessen Ausweichbewegung eine Verzögerung des Einspritzbeginns auf einen späteren Zeitpunkt bewirkt wird, und einem Zustand, in welchem eine Ausweichbewegung des Ausweichkolbens 12 verhindert wird und damit eine Einspritzung ohne Verzögerung zu einem früheren Zeitpunkt erfolgt.

Wenn zusätzlich zu der Möglichkeit, zwischen diesen beiden Zuständen zu wählen, noch die Größe der Zeitverzögerung aufgrund der Ausweichbewegung des Ausweichkolbens 12 einstellbar sein soll, kann dies durch Mittel zur Verstellung des Ausweichhubs s des Ausweichkolbens 12 geschehen. Diese können entweder so beschaffen sein, daß sie unter Beibehaltung der Steuerungsmöglichkeit des Steuerkolbens 11 durch einen zu- und abschaltbaren Hydraulikdruck eine Verstellung des Anschlages 15 des Steuerkolbens 11 bewirken, oder sie können anstelle des Steuerkolbens 11 direkt auf den Ausweichkolben 12 wirken und damit die Mittel zur Verstellung des Ausweichhubs s bilden.

Solche Mittel zur Erstellung des Anschlags 15 des Steuerkolbens 11 oder zur direkten Verstellung des Ausweichhubs s des Ausweichkolbens 12 können durch eine mittels eines Stellmotors drehbare Gewindespindel gebildet sein, wodurch dann eine veränderliche Föderbeginnverstellung möglich ist.

### Bezugszeichenliste

- 1a: Anschlußstück
- 1b: Pumpenzylinder
- 1c: Pumpengehäuse
- 2: Pumpenkolben
- 3: Druckraum
- 4a,b: Steuerbohrungen
- 5: Kolbenkopf
- 6: obere Steuerkante
- 7: untere Steuerkante
- 8: Kolbennut
- 9: Förderkanal
- 10: Bohrung
- 11: Steuerkolben
- 12: Ausweichkolben
- 12a: Flachsitz
- 12b: Dichtfläche
- 13: Hilfsfeder
- 14: Verbindungskanal
- 15: Anschlag
- 16: Hydraulikanschluß
- 17: Hydraulikkanal
- 18: Ausweichraum
- 19: Verbindungskanal
- 20: Saugraum
- 21: Druckventil
- 22: Druckanschluß

## Patentansprüche

1. Kraftstoffeinspritzpumpe für eine Brennkraftmaschine mit einem in einem Pumpenzylinder (1b) geführten Pumpenkolben (2) und einem von dem Pumpenkolben (2) begrenzten Druckraum (3), aus welchem der von dem Pumpenkolben (2) geförderte Kraftstoff über einen Förderkanal (9) zur Zuführung in den Brennraum der Brennkraftmaschine abgegeben wird, wobei der Pumpenkolben (2) eine obere, druckraumseitig gelegene Steuerkante (6) und mindestens eine untere Steuerkante (7) aufweist, welche durch Überstreichen von mindestens einer mit einem Saugraum (20) der Kraftstoffeinspritzpumpe in Verbindung stehenden, in den Druckraum (3) mündenden Steuerbohrung (4a, 4b) Beginn und Ende der Kraftstoffförderung der Einspritzpumpe bestimmen, wobei zur Verstellung des Beginns der Kraftstoffeinspritzung ein in einer Bohrung (10) verschieblich angeordneter Ausweichkolben (12) vorgesehen ist, welcher einen mit dem Druckraum (3) in Verbindung stehenden Ausweichraum (18) begrenzt und im Sinne einer Vergrößerung des Ausweichraums (18) über einen Ausweichhub s zwischen einer Anfangslage und einer Endlage verschiebbar ist, wobei Mittel zur Verstellung des Ausweichhubs s des Ausweichkolbens (12) vorgesehen sind, wobei die Mittel zur Verstellung des Ausweichhubs s des Ausweichkolbens (12) durch eine hydraulisch betätigte Verstelleinrichtung gebildet sind, wobei die hydraulisch betätigte Verstelleinrichtung durch einen von einem unter Druck stehenden Fluid beaufschlagbaren Steuerkolben (11) gebildet ist, dessen Lage die Größe des Ausweichhubs s des Ausweichkolbens (12) bestimmt, und wobei eine Steuereinrichtung zum Zu- und Abschalten des den Steuerkolben (11) betätigenden hydraulischen Drucks vorgesehen ist, **dadurch gekennzeichnet, dass** der Steuerkolben (11) und der Ausweichkolben (12) in einer gemeinsamen Bohrung (10) verschieblich gelagert sind, wobei der Steuerkolben (11) eine den Ausweichhub s des Ausweichkolbens (12) begrenzende Anlagefläche aufweist.

2. Kraftstoffeinspritzpumpe nach Anspruch 1, **dadurch gekennzeichnet, dass** der Ausweichkolben (12) am druckraumseitigen Ende in einem den Pumpenkopf bildenden Anschlussstück (1a) angeordnet ist, und dass ein den von dem Ausweichkolben (12) begrenzten Ausweichraum (18) mit dem Druckraum (3) verbindender Verbindungskanal (19) an der Stirnseite des Druckraums (3) mündet.

3. Kraftstoffeinspritzpumpe nach Anspruch 1 oder 2, **dadurch gekennzeichnet, dass** der Ausweichkolben (12) durch eine Hilfsfeder (13) zur Rückführung in seine Anfangslage federbelastet ist.

4. Kraftstoffeinspritzpumpe nach einem der Ansprüche 1 bis 3, **dadurch gekennzeichnet, dass** der Ausweichkolben (12) zum Zwecke der Rückführung in seine Anfangslage an seiner Rückseite über einen Verbindungskanal (14) mit dem Saugraum (20) der Kraftstoffpumpe gekoppelt ist.

5. Kraftstoffeinspritzpumpe nach einem der Ansprüche 1 bis 4, **dadurch gekennzeichnet, dass** der Steuerkolben (11) eine größere von dem unter Druck stehenden Fluid beaufschlagbare Fläche als die von dem in dem Druckraum (3) der Kraftstoffeinspritzpumpe befindlichen, unter Druck stehenden Kraftstoff beaufschlagte Fläche des Ausweichkolbens (12) aufweist.

6. Kraftstoffeinspritzpumpe nach Anspruch 5, **dadurch gekennzeichnet, dass** an dem Ausweichkolben (12) ein mit einer den zum Druckraum (3) führenden Verbindungskanal (19) umgebenden Dichtfläche (12b) zusammenwirkender Flachsitz (12a) ausgebildet ist, wobei die bei an der Dichtfläche (12b) anliegendem Flachsitz (12a) von dem im Druckraum (3) befindlichen unter Druck stehenden Kraftstoff beaufschlagte Fläche des Ausweichkolbens (12) kleiner als die von dem unter Druck stehenden Fluid beaufschlagte Fläche des Steuerkolbens (11) ist.

7. Kraftstoffeinspritzpumpe nach einem der Ansprüche 1 bis 6, **dadurch gekennzeichnet, dass** der Steuerkolben (11) zur hydraulischen Betätigung durch den Schmieröldruck der Brennkraftmaschine beaufschlagbar ist.

8. Kraftstoffeinspritzpumpe nach einem der Ansprüche 1 bis 7, **dadurch gekennzeichnet, dass** der Steuerkolben (11) zwischen einer Anfangslage und einer durch einen Anschlag (15) begrenzten Endlage verschiebbar ist.

9. Kraftstoffeinspritzpumpe nach Anspruch 8, **dadurch gekennzeichnet, dass** der in Endlage des Steuerkolbens (11) begrenzende Anschlag (15) verstellbar ist, und daß Mittel zur Verstellung des Anschlags (15) vorgesehen sind.

10. Kraftstoffeinspritzpumpe nach Anspruch 9, **dadurch gekennzeichnet, dass** die Mittel zur Verstellung des Anschlags (15) durch eine mittels eines Stellmotors drehbare Gewindespindel gebildet sind.

## Claims

1. Fuel injection pump for an internal combustion engine, with a pump piston (2) guided in a pump cylinder (1b) and with a pressure space (3) which is delimited by the pump piston (2) and out of which the fuel conveyed by the pump piston (2) is discharged via a conveying duct (9) in order to be fed into the combustion space of the internal combustion engine, the pump piston (2) having an upper control edge (6) located on the pressure-space side and at least one lower control edge (7), which control edges, by passing over at least one control bore (4a, 4b) connected to a suction space (20) of the fuel injection pump and issuing into the pressure space (3), determine the start and end of the fuel conveyance of the injection pump, there being provided, for adjusting the start of fuel injection, a bypass piston (12) which is arranged displaceably in a bore (10) and which delimits a bypass space (18) connected to the pressure space (3) and is displaceable over a bypass stroke s between an initial position and an end position with the effect of enlarging the bypass space (18), means for adjusting the bypass stroke s of the bypass piston (12) being provided, the means for adjusting the bypass stroke s of the bypass piston (12) being formed by a hydraulically actuated adjusting device, the hydraulically actuated adjusting device being formed by a control piston (11) which is capable of being acted upon by a pressurized fluid and the position of which determines the size of the bypass stroke s of the bypass piston (12), and a control device for cutting in and cutting out the hydraulic pressure actuating the control piston (11) being provided, **characterized in that** the control piston (11) and the bypass piston (12) are mounted displaceably in a common bore (10), the control piston (11) having a bearing surface limiting the bypass stroke s of the bypass piston (12).

2. Fuel injection pump according to Claim 1, **characterized in that** the bypass piston (12) is arranged, at the end located on the pressure-space side, in a connection piece (1a) which forms the pump head, and **in that** a connecting duct (19) connecting the bypass space (18) delimited by the bypass piston (12) to the pressure space (3) issues on the end face of the pressure space (3).

3. Fuel injection pump according to Claim 1 or 2, **characterized in that** the bypass piston (12) is spring-loaded for return into its initial position by means of an auxiliary spring (13).

4. Fuel injection pump according to one of Claims 1 to 3, **characterized in that** the bypass piston (12), for the purpose of return into its initial position, is coupled on its rear side to the suction space (20) of the fuel pump via a connecting duct (14).

5. Fuel injection pump according to one of Claims 1 to 4, **characterized in that** the control piston (11) has a larger surface capable of being acted upon by the pressurized fluid than that surface of the bypass piston (12) which is acted upon by the pressurized fuel located in the pressure space (3) of the fuel injection pump.

6. Fuel injection pump according to Claim 5, **characterized in that** a flat seat (12a) co-operating with a sealing surface (12b) surrounding the connecting duct (19) leading to the pressure space (3) is formed on the bypass piston (12), that surface of the bypass piston (12) which is acted upon by the pressurized fuel located in the pressure space (3) when the flat seat (12a) comes to bear on the sealing surface (12b) being smaller than that surface of the control piston (11) which is acted upon by the pressurized fluid.

7. Fuel injection pump according to one of Claims 1 to 6, **characterized in that**, for hydraulic actuation, the control piston (11) can be acted upon by the lubricating-oil pressure of the internal combustion engine.

8. Fuel injection pump according to one of Claims 1 to 7, **characterized in that** the control piston (11) is displaceable between an initial position and an end position limited by a stop (15).

9. Fuel injection pump according to Claim 8, **characterized in that** the stop (15) limiting the end position of the control piston (11) is adjustable, and **in that** means for adjusting the stop (15) are provided.

10. Fuel injection pump according to Claim 9, **characterized in that** the means for adjusting the stop (15) are formed by a threaded spindle rotatable by means of a servomotor.

## Revendications

1. Pompe d'injection de carburant pour un moteur à combustion interne avec un piston de pompe (2) guidé dans un cylindre de pompe (1b) et une chambre de refoulement (3) limitée par le piston de pompe (2), au départ de laquelle le carburant refoulé par le piston de pompe (2) est transmis par un canal de transfert (9) pour son introduction dans la chambre de combustion du moteur à combustion interne, dans laquelle le piston de pompe (2) présente une arête de commande supérieure (6) située du côté de la chambre de refoulement et au moins une arête de commande inférieure (7), qui déterminent, par le franchissement d'au moins un alésage de commande (4a, 4b) débouchant dans la chambre de refoulement (3) et communiquant avec une chambre d'aspiration (20) de la pompe d'injection de carburant, le commencement et la fin du refoulement de carburant par la pompe d'injection, dans laquelle il est prévu, pour le réglage du commencement de l'injection de carburant, un piston de déviation (12) disposé de façon coulissante dans un alésage (10), qui limite une chambre de déviation (18) communiquant avec la chambre de refoulement (3) et qui peut coulisser dans le sens d'un agrandissement de la chambre de déviation (18) par une course de déviation s entre une position initiale et une position finale, dans laquelle il est prévu des moyens pour le réglage de la course de déviation s du piston de déviation (12), dans laquelle les moyens pour le réglage de la course de déviation s du piston de déviation (12) sont formés par un dispositif de réglage à commande hydraulique, dans laquelle le dispositif de réglage à commande hydraulique est formé par un piston de commande (11) actionnable par un fluide se trouvant sous pression, dont la position détermine la grandeur de la course de déviation s du piston de déviation (12), et dans laquelle il est prévu un dispositif de commande pour appliquer et interrompre la pression hydraulique actionnant le piston de commande (11), **caractérisée en ce que** le piston de commande (11) et le piston de déviation (12) sont installés de façon coulissante dans un alésage commun (10), le piston de commande (11) présentant une face d'appui limitant la course de déviation s du piston de déviation (12).

2. Pompe d'injection de carburant suivant la revendication 1, **caractérisée en ce que** le piston de déviation (12) est disposé dans une pièce de raccordement (1a) formant la tête de pompe à l'extrémité du côté de la chambre de refoulement, et **en ce qu'**un canal de communication (19) reliant la chambre de déviation (18) limitée par le piston de déviation (12) avec la chambre de refoulement (3) débouche dans la face frontale de la chambre de refoulement (3).

3. Pompe d'injection de carburant suivant la revendication 1 ou 2, **caractérisée en ce que** le piston de déviation (12) est chargé élastiquement par un ressort auxiliaire (13) pour le retour dans sa position initiale.

4. Pompe d'injection de carburant suivant l'une quelconque des revendications 1 à 3, **caractérisée en ce que** le piston de déviation (12) est couplé sur sa face arrière par un canal de communication (14) avec la chambre d'aspiration (20) de la pompe d'injection de carburant pour le retour dans sa position initiale.

5. Pompe d'injection de carburant suivant l'une quelconque des revendications 1 à 4, **caractérisée en ce que** le piston de commande (11) présente une surface soumise au fluide sous pression plus grande que la face du piston de déviation (12) soumise au carburant sous pression se trouvant dans la chambre de refoulement (3) de la pompe d'injection de carburant.

6. Pompe d'injection de carburant suivant la revendication 5, **caractérisée en ce qu'**un siège plat (12a) coopérant avec une face d'étanchéité (12b) entourant le canal de communication (19) menant à la chambre de refoulement (3) est formé sur le piston de déviation (12), dans laquelle la face du piston de déviation (12) soumise au carburant sous pression se trouvant dans la chambre de refoulement (3) est, lorsque le siège plat (12a) est appliqué sur la face d'étanchéité (12b), plus petite que la face du piston de commande (11) soumise au fluide sous pression.

7. Pompe d'injection de carburant suivant l'une quelconque des revendications 1 à 6, **caractérisée en ce que** le piston de commande (11) peut être soumis, pour la commande hydraulique, à la pression de l'huile de lubrification du moteur à combustion interne.

8. Pompe d'injection de carburant suivant l'une quelconque des revendications 1 à 7, **caractérisée en ce que** le piston de commande (11) peut coulisser entre une position initiale et une position finale limitée par une butée (15).

9. Pompe d'injection de carburant suivant la revendication 8, **caractérisée en ce que** la butée (15) limitant la position finale du piston de commande (11) est réglable, et **en ce qu'**il est prévu des moyens pour le réglage de la butée (15).

10. Pompe d'injection de carburant suivant la revendication 9, **caractérisée en ce que** les moyens pour le réglage de la butée (15) sont formés par une broche filetée pouvant tourner au moyen d'un servomoteur.
